# EUROPÄISCHE PATENTSCHRIFT

(11) **EP 1 076 760 B1**
(45) Veröffentlichungstag und Bekanntmachung des Hinweises auf die Patenterteilung: **02.07.2003**
(21) Anmeldenummer: 99948559.2
(22) Anmeldetag: 28.04.1999
(51) Int. Cl.: F01C 1/12, F04C 18/12, F04C 29/08

(54) **DREHKOLBENMASCHINE MIT DREIFLÜGELIGEN ROTOREN**
ROTATING PISTON MACHINE WITH THREE-BLADE ROTORS
MACHINE A PISTONS ROTATIFS COMPORTANT DES ROTORS A TROIS AILETTES

(30) Priorität: 30.04.1998 DE 19819538
(43) Veröffentlichungstag der Anmeldung: 21.02.2001
(73) Patentinhaber: Werner Rietschle GmbH + Co. KG, 79650 Schopfheim (DE)
(72) Erfinder: GARCZORZ, Reinhard, D-79541 Lörrach (DE); SCHOLZ, Fritz-Martin, D-79686 Hasel (DE)
(74) Vertreter: Degwert, Hartmut, Dipl.-Phys.
(86) Internationale Anmeldenummer: EP9902881
(87) Internationale Veröffentlichungsnummer: WO99057419

(56) Entgegenhaltungen:
- EP-A- 0 578 853
- DE-A- 2 422 857
- FR-A- 1 147 777
- GB-A- 818 691
- US-A- 3 199 771
- GÜNTER LEUSCHER: "Kleines Pumpenhandbuch für Chemie und Technik" 1967 , VERLAG CHEMIE GMBH , WEINHEIM/BERGSTR. XP002113407 Seite 226 - Seite 227; Abbildung 4.13.2

## Beschreibung

Die Erfindung betrifft eine Drehkolbenmaschine gemäß dem Oberbegriff des Patentanspruchs 1.

Drehkolbenmaschinen mit dreiflügeligen Rotoren sind als Roots-Gebläse bekannt. Bei derartigen Maschinen sind Einlass und Auslass miteinander fluchtend auf einer Linie angeordnet, die senkrecht zu den Achsen der Rotoren ist. Der Volumenstrom wird durch die ineinandergreifenden Flügel in der Kammer befördert und am Auslass ohne innere Verdichtung ausgeschoben. Eine solche Drehkolbenmaschine ist besonders als Lader für relativ hohe Volumenströme geeignet.

Aus der DE-A-2 422 857 ist eine gättungsgemäße Drehkolbenmaschine bekannt, mit zwei dreiflügelige Rotoren, die um parallele, gegeneinander versetzte Achsen gegenläufig rotieren und berührungslos kämmen sowie mit der Umfangswandung der Kammer voneinander getrennte Zellen bilden, wobei die klauenartigen Flügel der Rotoren mit der Kammer gleichzeitig eine durch die Drehung der Rotoren ihr Volumen vergrößernde Saugzelle und eine durch die Drehung der Rotoren ihr Volumen verkleinernde Druckzelle bilden. Ferner ist aus der GB-A-818 691 eine Drehschieber-Pumpe bekannt, bei der zwischen Einlaß und Auslaß eine mit einem Aufladeanschluß verbundene Aufladezelle gebildet wird.

Durch die im Patentanspruch 1 angegebene Erfindung wird eine Drehkolbenmaschine mit dreiflügeligen Rotoren zur Verfügung gestellt, die mit innerer Verdichtung und innerer Expansion arbeitet und auch bei relativ kleinen Volumenströmen sowohl zur Druck- als auch zur Vakuumerzeugung geeignet ist.

Bei der erfindungsgemäßen Drehkolbenmaschine bilden die klauenartigen Flügel der Rotoren mit der Kammer gleichzeitig eine durch die Drehung der Rotoren ihr Volumen vergrößernde Saugzelle und eine durch die Drehung der Rotoren ihr Volumen verkleinernde Druckzelle. Da die Drehkolbenmaschine mit innerer Verdichtung und gleichzeitig mit innerer Expansion arbeitet, ist sie zur gleichzeitigen Erzeugung von Druck und Unterdruck geeignet. Ferner bilden die Rotoren mit der Kammer zwei im Verlauf der Drehung der Rotoren zunächst voneinander getrennte Aufladezellen, die bei der weiteren Drehung der Rotoren mitinander zur Druckzelle vereinigt werden. Über die Aufladezellen kann ein Medienstrom eingespeist werden, so dass am Druckausgang ein entsprechend vergrößerter Volumenstrom zur Verfügung steht. Die Aufladezellen werden vor ihrer Vereinigung im wesentlichen isobar und isochor in der Pumpenkammer verschoben; das sich in den Aufladezellen befindliche Medium erfährt bei der Verschiebung der Aufladezellen im wesentlichen keine Druck- und keine Volumenänderung.

Die Geometrie der Rotoren wird durch die Forderung bestimmt, in der Kammer gleichzeitig die für die Erzeugung von Druck und Vakuum erforderlichen Zellen voneinander abzugrenzen. Da die Rotoren berührungslos miteinander und auch mit der Umfangswand der Kammer zusammenwirken, tritt im Bereich der Kammer keinerlei Verschleiß auf. Der Dichtspalt zwischen den Rotoren kann durch Optimierung ihrer Geometrie sehr klein gehalten werden; er beträgt bei praktischen Ausführungen nur Bruchteile eines Millimeters, so daß gute Druck- und Vakuumwerte gewährleistet sind. Diese Werte werden sogar mit zunehmender Betriebsdauer besser, da die sich mit der Zeit bildenden Ablagerungen zu einer Verkleinerung der Dichtspalte führen.

Die erfindungsgemäße Drehkolbenmaschine eignet sich besonders zur Verwendung als Pumpe für die gleichzeitige Erzeugung von Druckluft und Vakuum. In dieser Anwendung ist sie besonders für den Einsatz im papierverarbeitenden Gewerbe geeignet, insbesondere dann, wenn keine getrennte Bereitstellung oder Einstellung von Druckluft und Vakuum erforderlich ist. Druckluft wird z.B. zum seitlichen Anblasen eines Papierstapels für die Unterstützung der Bogentrennung benötigt. Die pulsierende Drucklufterzeugung durch eine solche Pumpe erweist sich hier als zweckmäßig, da die Papierkanten durch stoßweise auftretende Druckluft leichter getrennt werden können. Unterdruck ist bei derartigen Anwendungen gleichzeitig zum Ansaugen des obersten Papierbogens erforderlich.

Weitere Vorteile und Merkmale der Erfindung ergeben sich aus der folgenden Beschreibung einer bevorzugten Ausführungsform und aus der Zeichnung, auf die Bezug genommen wird. In der Zeichnung zeigen:
Figur 1 einen Längsschnitt der erfindungsgemäßen Drehkolbenmaschine;
Figur 2 eine Ansicht entlang Linie II-II in Figur 1;
Figur 3 eine Ansicht entlang Linie III-III in Figur 1; und
Figuren 4a bis 4h schematische Ansichten verschiedener Rotorstellungen zur Erläuterung der Wirkungsweise.

Die erfindungsgemäße Drehkolbenmaschine wird nachfolgend am Beispiel einer Pumpe für gleichzeitige Erzeugung von Druckluft und Vakuum beschrieben. Auf eine solche Anwendung ist die Erfindung aber nicht beschränkt.

Die einstufig ausgebildete Pumpe zur gleichzeitigen Erzeugung von Druckluft und Unterdruck hat ein Gehäuse, das aus einem tragenden Mittelteil 10, einem auf der einen Seite des Mittelteils 10 aufgesetzten Gehäusedeckel 12, einem an die andere Seite des Mittelteils 10 angefügten Gehäusering 14 und einer an den Gehäusering 14 anschließenden Deckelplatte 16 besteht. Zwischen dem Mittelteil 10, dem Gehäusering 14 und der Deckelplatte 16 ist eine Pumpenkammer 18 gebildet. In den einander gegenüberliegenden Wandungsteilen des Gehäusedeckels 12 und des Mittelteils 10 sind zwei Wellen 20, 22 parallel zueinander und gegeneinander versetzt in Kugellagern fliegend gelagert. Auf jeder Welle 20, 22 sitzt ein Ritzel 24, 26. Die Ritzel 24, 26 stehen miteinander in Kämmeingriff, so daß die Wellen 20, 22 miteinander synchron entgegengesetzt rotieren. Für den Drehantrieb ist die untere Welle 22 aus dem Gehäusedeckel 12 herausgeführt.

Auf den in die Pumpenkammer 14 hineinragenden freien Enden der Wellen 20, 22 sind zwei Rotoren 30, 32 angeordnet. Da der durch die Rotoren 30, 32 gebildete Lastangriff nicht zwischen, sondern außerhalb der Lager liegt, ergibt sich eine fliegende Wellenlagerung. Jeder der Rotoren 30, 32 ist justierbar an der zugehörigen Welle 20 bzw. 22 befestigt. Wie aus Figur 2 ersichtlich ist, hat jeder Rotor 30, 32 drei Flügel 30a bzw. 32a. Die Pumpenkammer 18 hat in Seitenansicht die Form von zwei sich schneidenden Kreisen, die in Form einer "8" zusammengefügt sind. Die Flügel 30a des Rotors 30 haben eine Form, die von der Form der Flügel 32a des Rotors 32 verschieden ist. Die Geometrie der Flügel 30a, 32a und der Pumpenkammer 18 ist so bestimmt, daß bei der Drehung der Rotoren 30, 32 mehrere voneinander getrennte Zellen gebildet werden, wie unter Bezugnahme auf die Figuren 4a bis 4h weiter unten näher erläutert, indem die Flügel 30a, 32a berührungsfrei mit einem Dichtspalt eines Bruchteils von 1 mm übereinander und entlang dem Außenumfang der Pumpenkammer 18 gleiten.

Die Deckelplatte 16 ist mit einer Reihe von Aussparungen versehen, die nach außen durch eine aufgesetzte Verschlußplatte 36 abgeschlossen werden. In die Verschlußplatte 36 sind zwei Rohrstutzen 42, 44 eingeschraubt. Der obere Rohrstutzen 42 bildet den Sauganschluß und ist mit einer Aussparung 50 der Deckelplatte 16 verbunden. Der untere Rohrstutzen 44 bildet den Druckanschluß und ist mit einer Aussparung 52 in der Deckelplatte 16 verbunden. Zwei weitere Aussparungen 54a, 54b in der Deckelplatte 16 sind nach außen zur Atmosphäre geöffnet und bilden Aufladeanschlüsse.

Figur 4a zeigt die Rotoren 30, 32 in einer Drehstellung, bei der ihre Flügel 30a, 32a mit der Wandung der Pumpenkammer 18 eine abgeschlossene, nur mit der Aussparung 50 in Verbindung stehende, gemeinsame Zelle 60 bilden. Diese Zelle 60 vergrößert bei der weiteren Drehung der Rotoren 30, 32 ihr Volumen, wie in Figur 4b ersichtlich. Es handelt sich bei dieser Zelle 60 also um eine Saugzelle.

Figur 4c zeigt zwei voneinander getrennte Zellen 62a, 62b, die unmittelbar nach dem in Figur 4b gezeigten Zustand entstehen, indem die Zelle 60 in zwei Teilzellen getrennt wurde. Die dem Rotor 30 zugeordnete Zelle 62a grenzt schon an die Aussparung 54a an, und die dem Rotor 32 zugeordnete Zelle 62b nähert sich der Aussparung 54b. In Figur 4d sind die Zellen 62a, 62b mit den zur Atmosphäre führenden Aussparungen 54a bzw. 54b in Verbindung und werden mit Luft aufgefüllt und auf Umgebungsdruck autgeladen, so daß der Luftmassenstrom erhöht wird. Es handelt sich bei den Zellen 62a, 62b somit um Aufladezellen. Nachdem diese Aufladezellen 62a, 62b durch den nacheilenden Flügel 30a bzw. 32b von der zugehörigen Aussparung 54a bzw. 54b abgetrennt sind, wie in Figur 4e gezeigt, werden die Zellen 62a, 62b isobar und isochor verschoben, bis sie sich, wie in Figur 4f gezeigt, miteinander zu einer Druckzelle 64 vereinigen. Bei der weiteren Drehung der Rotoren 30, 32 verkleinert die Druckzelle 64 ihr Volumen. Die in der Druckzelle 64 verdichtete Luft wird über die Aussparung 52 zum Rohrstutzen 44 ausgeschoben, wie in den Figuren 4g und 4h veranschaulicht ist.

Die Pumpenkammer 18 ist frei von jeglichem Schmiermittel, da die Rotoren 30, 32 berührungsfrei arbeiten. Zur Antriebsseite hin ist die Pumpenkammer 18 durch Dichtungen an den Wellen 20, 22 abgedichtet.

Durch die fliegende Anordnung der Rotoren 30, 32 auf den Wellen 20, 22, die zu einer fliegenden Lagerung führt, wird der Zugang zur Pumpenkammer erleichtert, da für einen Zugang lediglich die Deckelplatte 16 abzunehmen ist. Auch die Kühlung wird durch diese Anordnung erleichtert. Zur Kühlung kann das Gehäuse mit Kühlrippen ausgestattet werden, und durch ein auf der Seite des Gehäusedeckels 12 angeordnetes Kühlgebläse wird kühlende Luft von der Deckelplatte 16 her über den Gehäusering 14, das Mittelteil 10 und den Gehäusedeckel 12 geführt.

Zur Dämpfung der Betriebsgeräusche dient ein Resonanz-Dämpfer, der auf die Betriebsfrequenz der Pumpe abgestimmt ist. Diese Frequenz beträgt aufgrund der dreiflügeligen Ausbildung der Rotoren die dreifache Drehzahl der Wellen 20, 22. Die erhöhte Betriebsfrequenz erleichtert die Unterbringung des Resonanz-Dämpfers, da dessen Länge entsprechend verkleinert wird.

Die beschriebene fliegende Lagerung der Rotoren ist bis zu einem Volumenstrom von etwa 300 m³/h vorteilhaft. Pumpen mit größerem Volumenstrom werden vorzugsweise mit beidseitig gelagerten Rotoren ausgebildet. In diesem Falle sind in beiden Seitenplatten Anschlüsse ausgespart.

## Patentansprüche

1. Drehkolbenmaschine mit einer in einem Gehäuse gebildeten Kammer (18), in der dreiflügelige Rotoren (30, 32) um parallele, gegeneinander versetzte Achsen gegenläufig rotieren und berührungslos kämmen sowie mit der Umfangswandung der Kammer (18) voneinander getrennte Zellen (60, 62a, 62b, 64) bilden, wobei die klauenartigen Flügel der Rotoren (30, 32) mit der Kammer (18) gleichzeitig eine durch die Drehung der Rotoren (30, 32) ihr Volumen vergrößernde Saugzelle (60) und eine durch die Drehung der Rotoren (30, 32) ihr Volumen verkleinernde Druckzelle (64) bilden, wobei
ein Sauganschluss (42) in die Saugzelle (60) und ein Druckanschluß (52) im Bereich der Druckzelle (64) mündet,
**dadurch gekennzeichnet, dass**
(a) das in der Druckzelle (64) befindliche Medium eine innere Kompression erfährt,
(b) das in der Druckzelle (64) verdichtete Medium über den Druckanschluß (52) ausgeschoben wird, und
(c) mindestens eine von der Saugzelle (60) und von der Druckzelle (64) getrennte Aufladezelle (62a, 62b) einen zugeordneten Aufladeanschluß (54a, 54b) aufweist.

2. Drehkolbenmaschine nach Anspruch 1, **dadurch gekennzeichnet, dass** die Rotoren (30, 32) mit der Kammer zwei im Verlauf der Drehung der Rotoren (30, 32) zunächst voneinander getrennte Aufladezellen (62a, 62b) bilden, die bei der weiteren Drehung der Rotoren (30, 32) miteinander zur Druckzelle (64) vereinigt werden.

3. Drehkolbenmaschine nach Anspruch 2, **dadurch gekennzeichnet, dass** die Aufladezellen (62a, 62b) vor ihrer Vereinigung im wesentlichen isobar und isochor in der Kammer (18) verschoben werden.

4. Drehkolbenmaschine nach einem der vorstehenden Ansprüche, **dadurch gekennzeichnet, dass** der Sauganschluss (42) durch eine Seitenplatte des Gehäuses geführt ist.

5. Drehkolbenmaschine nach einem der vorstehenden Ansprüche, **dadurch gekennzeichnet, dass** der Druckanschluss (52) durch eine Seitenplatte (16) des Gehäuses geführt ist.

6. Drehkolbenmaschine nach einem der vorstehenden Ansprüche, **dadurch gekennzeichnet, dass** die Kammer (18) schmiermittelfrei ist.

7. Drehkolbenmaschine nach einem der vorstehenden Ansprüche, **dadurch gekennzeichnet, dass** die Kammer(18) zwischen zwei parallelen Seitenplatten (10, 16) begrenzt ist und in wenigstens einer der Seitenplatten (16) die Anschlüsse (50, 52, 54a, 54b) ausgespart sind.

8. Drehkolbenmaschine nach einem der vorstehenden Ansprüche, **dadurch gekennzeichnet, dass** die Wellen (20, 22) fliegend gelagert und die Rotoren (30, 32) auf freien Enden der Wellen (20, 22) angeordnet sind.

9. Drehkolbenmaschine nach einem der vorstehenden Ansprüche, **dadurch gekennzeichnet, dass** die Wellen (20, 22) durch zwei miteinander in Kämmeingriff stehende Ritzel (24, 26) synchronisiert sind und wenigstens einer der Rotoren (30, 32) justierbar auf der zugeordneten Welle (20, 22) befestigt ist.

10. Drehkolbenmaschine nach einem der vorstehenden Ansprüche, **gekennzeichnet durch** ihre Verwendung als Pumpe zur gleichzeitigen Erzeugung von Druck und Unterdruck.

## Claims

1. A rotating piston machine comprising a chamber (18) formed in a housing, in which three-blade rotors (30, 32) rotate in opposite directions about parallel staggered axes, the rotors intermeshing free of contact and, together with the peripheral wall of the chamber (18), forming cells (60, 62a, 62b, 64) which are separate from each other, the claw-like blades of the rotors (30, 32), together with the chamber (18), simultaneously defining a suction cell (60) whose volume increases by the rotation of the rotors (30, 32) and a pressure cell (64) whose volume decreases by the rotation of the rotors (30, 32), a suction port (42) opening into the suction cell (60) and a pressure port (52) opening in the area of the pressure cell (64),
**characterized in that**
(a) the medium present in the pressure cell (64) undergoes an internal compression,
(b) the medium compressed in the pressure cell (64) is expelled via the pressure port (52), and
(c) at least one charging cell (62a, 62b) which is separate from the suction cell (60) and from the pressure cell (64) has an associated charging port (54a, 54b).

2. The rotating piston machine according to claim 1, **characterized in that** the rotors (30, 32), together with the chamber, define two charging cells (62a, 62b) which are initially separate from each other during the rotation of the rotors (30, 32) and which, during the further rotation of the rotors (30, 32), are united with each other to define the pressure cell (64).

3. The rotating piston machine according to claim 2, **characterized in that**, before being united, the charging cells (62a, 62b) are shifted essentially isobarically and isochorically in the chamber (18).

4. The rotating piston machine according to any of the preceding claims, **characterized in that** the suction port (42) passes through a side plate of the housing.

5. The rotating piston machine according to any of the preceding claims, **characterized in that** the pressure port (52) passes through a side plate (16) of the housing.

6. The rotating piston machine according to any of the preceding claims, **characterized in that** the chamber (18) is lubricant-free.

7. The rotating piston machine according to any of the preceding claims, **characterized in that** the chamber (18) is delimited between two parallel side plates (10, 16) and recesses for the ports (50, 52, 54a, 54b) are formed in at least one of the side plates (16).

8. The rotating piston machine according to any of the preceding claims, **characterized in that** the shafts (20, 22) are cantilevered and the rotors (30, 32) are arranged on free ends of the shafts (20, 22).

9. The rotating piston machine according to any of the preceding claims, **characterized in that** the shafts (20, 22) are synchronized by two pinions (24, 26) which intermesh with each other and at least one of the rotors (30, 32) is adjustably attached to the associated shaft (20, 22).

10. The rotating piston machine according to any of the preceding claims, **characterized by** its use as a pump for simultaneously generating pressure and negative pressure.

## Revendications

1. Machine à piston rotatif comportant une chambre (18) formée dans un boîtier, dans laquelle des rotors (30, 32) à trois pales tournent en sens contraire autour d'axes parallèles décalés l'un par rapport à l'autre et s'engrènent sans contact, et forment avec la paroi périphérique de la chambre (18) des cellules (60, 62a, 62b, 64) séparées les unes des autres, les pales en forme de griffes des rotos (30, 32) formant simultanément une cellule d'aspiration (60) agrandissant son volume par la rotation des rotors (30, 32) et une cellule de pression réduisant son volume par la rotation des rotors (30, 32), un raccord d'aspiration (42) débouchant dans la cellule d'aspiration (60) et un raccord de pression (52) débouchant dans la zone de la cellule de pression (64),
**caractérisée en ce que**
a) le fluide se trouvant dans la cellule de pression (64) subit une compression interne,
b) le fluide comprimé dans la cellule de pression (64) est expulsé via le raccord de pression (52), et
c) au moins une cellule de charge (62a, 62b) séparée de la cellule d'aspiration (60) et de la cellule de pression (64) présente un raccord de charge (54a, 54b) associé.

2. Machine à piston rotatif selon la revendication 1, **caractérisée en ce que** les rotors (30, 32) forment avec la chambre deux cellules de charge (62a, 62b) tout d'abord séparées l'une de l'autre au cours de la rotation des rotors (30, 32) et qui, à la poursuite de la rotation des rotors (30, 32), sont réunies l'une à l'autre pour former la cellule de pression (64).

3. Machine à piston rotatif selon la revendication 2, **caractérisée en ce que**, avant d'être réunies, les cellules de charge (62a, 62b) sont déplacées dans la chambre (18) de manière sensiblement isobare et isochore.

4. Machine à piston rotatif selon l'une des revendications précédentes, **caractérisée en ce que** le raccord d'aspiration (42) est passé à travers une plaque latérale du boîtier.

5. Machine à piston rotatif selon l'une des revendications précédentes, **caractérisée en ce que** le raccord de pression (52) passe à travers une plaque latérale du boîtier.

6. Machine à piston rotatif selon l'une des revendications précédentes, **caractérisée en ce que** la chambre (18) est exempte de lubrifiant.

7. Machine à piston rotatif selon l'une des revendications précédentes, **caractérisée en ce que** la chambre (18) est limitée entre deux plaques latérales (10. 16) parallèles et **en ce que** des dégagements pour les raccords (50, 52, 54a, 54b) sont formés dans au moins une des plaques latérales (16).

8. Machine à piston rotatif selon l'une des revendications précédentes, **caractérisée en ce que** les arbres (20, 22) sont montés en porte-à-faux et les rotors (30, 32) sont agencés aux extrémités libres des arbres (20, 22).

9. Machine à piston rotatif selon l'une des revendications précédentes, **caractérisée en ce que** les arbres (20, 22) sont synchronisés par deux pignons (24, 26) en engrenage mutuel et au moins un des rotors (30, 32) est fixé de manière ajustable sur l'arbre (20, 22) associé.

10. Machine à piston rotatif selon l'une des revendications précédentes, **caractérisée par** son utilisation en tant que pompe pour engendrer simultanément de la pression et de la dépression.
